# EUROPÄISCHE PATENTSCHRIFT

(11) **EP 1 144 846 B1**
(45) Veröffentlichungstag und Bekanntmachung des Hinweises auf die Patenterteilung: **16.01.2008**
(21) Anmeldenummer: 00979439.7
(22) Anmeldetag: 20.10.2000
(51) Int. Cl.: F02M 51/06

(54) **KRAFTSTOFF-EINSPRITZDÜSE**
FUEL INJECTION NOZZLE
INJECTEUR DE CARBURANT

(30) Priorität: 08.11.1999 DE 19953562
(43) Veröffentlichungstag der Anmeldung: 17.10.2001
(73) Patentinhaber: ROBERT BOSCH GMBH, 70442 Stuttgart (DE)
(72) Erfinder: ITOH, Katsuoki, 71229 Leonberg (DE)
(86) Internationale Anmeldenummer: PCT/DE2000/003694
(87) Internationale Veröffentlichungsnummer: WO 2001/034967

(56) Entgegenhaltungen:
- DE-A- 1 910 143
- DE-A- 3 533 085
- DE-A- 19 534 445
- DE-A- 19 844 837
- US-A- 5 280 773

## Beschreibung

### Stand der Technik

Die Erfindung betrifft eine Kraftstoff-Einspritzdüse mit einem Düsenkörper, einer Düsennadel, die in dem Düsenkörper verschiebbar ist, einem Piezo-Aktor, der mit der Düsennadel verbunden ist, und einem Ausgleichskolben, an dem sich der Piezo-Aktor abstützt und der in eine Ausgleichskammer hineinragt, die mit einem Fluid gefüllt ist, wobei die Ausgleichskammer ausschließlich mit einem Versorgungsvolumen durch einen Zulauf mit geringem Querschnitt in Verbindung steht und wobei zwischen Düsenkörper und Ausgleichkolben eine Feder vorgesehen ist, die den Ausgleichkolben gegen den Piezo-Aktor beaufschlagt.

Eine solche Einspritzdüse ist aus der DE 35 33 085 A1 bekannt. Der Ausgleichskolben ermöglicht es, eine mit geringer Geschwindigkeit auftretende Längenänderung des Piezo-Aktors zu kompensieren. Eine solche Längenänderung wird insbesondere hervorgerufen durch eine Änderung der Temperatur. Wenn eine solche Änderung auftritt, wird das Fluid vom Ausgleichskolben aus der Ausgleichskammer verdrängt oder in diese angesaugt. Wenn dagegen eine schnelle Längenänderung des Piezo-Aktors auftritt, wie sie zum Öffnen der Düsennadel hervorgerufen wird, wird einer Verschiebung des in der Ausgleichskammer vorhandenen Fluids ein so hoher Widerstand aufgrund des geringen Querschnittes des Zulaufs entgegengesetzt, dass der Ausgleichskolben als starres Widerlager wirkt. Die Düsennadel kann dann betätigt werden, ohne dass der Ausgleichskolben den hervorgerufenen Öffnungshub beeinflusst.

Aus der US 5 280 773 A ist weiterhin eine Kraftstoff-Einspritzdüse bekannt, bei der die Ausgleichkammer über eine Zulaufdrossel an die Hochdruckseite und über eine Entlüftungsbohrung an die Leckageseite angeschlossen ist.

Bei der bekannten Einspritzdüse, die eine außenöffnende Düse ist, ist eine separate Rückstellfeder für die Düsennadel vorgesehen. Zum Öffnen der Düsennadel ist es erforderlich, daß der Piezo-Aktor die von der Rückstellfeder ausgeübte Kraft überwindet, was hohe Betätigungskräfte hervorruft.

Die Aufgabe der Erfindung besteht darin, eine Kraftstoff-Einspritzdüse zu schaffen, die ohne die vom Piezo-Aktor zu überwindende Rückstellfeder auskommt.

### Vorteile der Erfindung

Eine Kraftstoff-Einspritzdüse der eingangs genannten Art, welche die Merkmale des Patentanspruchs 1 aufweist, hat den Vorteil, daß der im Versorgungsvolumen herrschende Druck, der auch auf den Ausgleichskolben einwirkt, vergleichbar einer Rückstellfeder für die Düsennadel wirkt, so daß auf eine separate, stark vorgespannte Rückstellfeder verzichtet werden kann.

Vorteilhafte Ausgestaltungen der Erfindung ergeben sich aus den Unteransprüchen.

### Zeichnungen

Die Erfindung wird nachfolgend anhand einer bevorzugten Ausführungsform beschrieben, die in der beigefügten einzigen Zeichnung dargestellt ist. In dieser ist in einem schematischen Schnitt eine erfindungsgemäße Kraftstoff-Einspritzdüse gezeigt.

### Beschreibung des Ausführungsbeispiels

Die Einspritzdüse weist einen Düsenkörper 10 auf, in welchem eine innenöffnende Düsennadel 12 verschiebbar angeordnet ist. Die Düsennadel 12 kann Spritzlöcher 14, die in dem Düsenkörper 10 ausgebildet sind, öffnen, um das Einspritzen von Kraftstoff zu ermöglichen, der über eine Zufuhrbohrung 16 und einen Ringkanal 18 bereitgestellt wird. Die Zufuhrbohrung 16 wird von einer Hochdrucksammelleitung versorgt, die unter der Bezeichnung "Common Rail" bekannt ist.

Die Düsennadel 12 ist an ihrem von den Spritzlöchern 14 abgewandten Ende mit einem Piezo-Aktor 20 verbunden, der aus einem Stapel von Piezo-Elementen 22 und einem Halter 24 besteht. Die Piezo-Elemente werden in dem Halter 24 von einer Ringfeder 26 vorgespannt. Der Piezo-Aktor 20 ist ferner mit (nicht dargestellten) Versorgungsanschlüssen versehen, mittels denen an die Piezo-Elemente 22 eine Spannung angelegt werden kann.

An dem von den Spritzlöchern 14 abgewandten Ende des Piezo-Aktors 20 ist eine Kugel 28 angeordnet, an der ein Ausgleichskolben 30 anliegt. Die Kugel 28 gewährleistet, daß etwaige Toleranzen und Lageabweichungen zwischen dem Ausgleichskolben 30 und dem Piezo-Aktor 20 in radialer Richtung nicht von einem Teil auf das andere übertragen werden. Der Kolben 30 ragt in eine Ausgleichskammer 32 hinein, die über einen Ringspalt mit der Dicke d zwischen der Wand der Ausgleichskammer 32 und dem Ausgleichskolben 30 mit einem Versorgungsvolumen 34 verbunden ist. Das Versorgungsvolumen steht unter dem Systemdruck P_{SYS}, der üblicherweise gleich dem Druck des bereitgestellten Kraftstoffs ist.

Zwischen dem Düsenkörper 10 und einem Bund des Ausgleichskolbens 30 ist eine Druckfeder 36 angeordnet, die den Ausgleichskolben 30 gegen den Piezo-Aktor 20 beaufschlagt. Die Druckfeder 36 wirkt somit auf den Ausgleichskolben 30 im Sinne einer Zunahme des Volumens der Ausgleichskammer 32.

Die beschriebene Kraftstoff-Einspritzdüse arbeitet in der folgenden Weise: Wenn das der Einspritzdüse zugeordnete Einspritzsystem ausgeschaltet ist, gewährleistet die Druckfeder 36, daß die Düsennadel 12 über den Piezo-Aktor 20 in Anlage an den Düsenkörper 10 gedrückt wird, so daß die Spritzlöcher 14 geschlossen sind und kein Kraftstoff aus der Einspritzdüse in den Verbrennungsraum einer zu versorgenden Verbrennungskraftmaschine eintreten kann. Wenn dagegen das Einspritzsystem eingeschaltet ist und über die Zufuhrbohrung 16 Kraftstoff bereitgestellt wird, der unter Systemdruck steht, wird an der in der Ringkammer 18 angeordneten Ringschulter der Düsennadel 12 eine Öffnungskraft erzeugt. Diese beaufschlagt die Düsennadel 12 bezüglich der Figur nach oben. Der Öffnungskraft entgegen wirken der Piezo-Aktor 20 und der Ausgleichskolben 30. An die Piezo-Elemente 22 wird im Ausgleichszustand eine Spannung angelegt, so daß die einzelnen Piezo-Elemente sich axial verlängern. In diesem Zustand stützt sich das hintere Ende des Piezo-Aktors 20 über den Ausgleichskolben 30 gegen das Fluid ab, das sich in der Ausgleichskammer 32 unter Systemdruck befindet. Wenn die Düsennadel 12 geöffnet werden soll, wird die an die Piezo-Elemente 22 angelegte Spannung unterbrochen. Daraufhin ziehen sich die Piezo-Elemente axial zusammen, so daß die Düsennadel 12 einen Öffnungshub von bis zu 0,25 mm ausführen kann. Während dieser Bewegung bleibt der Ausgleichskolben 30 in seiner Stellung, da das in der Ausgleichskammer 32 vorhandene Fluid eine Bewegung des Ausgleichskolbens 30 nicht zuläßt; der Ringspalt um den Ausgleichskolben 30 herum, durch den das Fluid aus dem Versorgungsvolumen 34 nachströmen könnte, ist so klein, daß das System für die kurzen Zeiträume, während denen die Düsennadel geöffnet ist, als feststehend angenommen werden kann. Wenn die Düsennadel wieder geschlossen werden soll, wird an die Piezo-Elemente 22 wieder die Spannung angelegt, so daß diese sich in axialer Richtung ausdehnen und die Düsennadel 12 in ihre geschlossene Stellung verschieben.

Wenn dagegen während des Betriebs der Einspritzdüse eine Längenänderung der Bauteile der Einspritzdüse auftritt, insbesondere des Piezo-Aktors während einer Temperaturänderung, führt dies zu einer entsprechenden Verschiebung des Ausgleichskolbens 30 in der Ausgleichskammer 32, wobei das Fluid durch den Ringspalt mit der Dicke d entweder aus der Ausgleichskammer 32 heraus verdrängt wird oder in diese angesaugt wird.

## Patentansprüche

1. Kraftstoff-Einspritzdüse mit einem Düsenkörper (10), einer Düsennadel (12), die in dem Düsenkörper verschiebbar ist, einem Piezo-Aktor (20), der mit der Düsennadel (12) verbunden ist, und einem Ausgleichskolben (30), an dem sich der Piezo-Aktor (20) abstützt und der in eine Ausgleichskammer (32) hineinragt, die mit einem Fluid gefüllt ist, wobei die Ausgleichskammer (32) ausschließlich mit einem Versorgungsvolumen (34) durch einen Zulauf mit geringem Querschnitt in Verbindung steht und wobei zwischen Düsenkörper (10) und Ausgleichkolben (30) eine Feder (36) vorgesehen ist, die den Ausgleichkolben (30) gegen den Piezo-Aktor (20) beaufschlagt,
**dadurch gekennzeichnet,**
**dass** die Düsennadel (12) innenöffnend und durch die Feder (36) in ihre geschlossene Stellung beaufschlagt ist und dass sich das Versorgungsvolumen (34) auf dem Druck des einzuspritzenden Kraftstoffs befindet.

2. Einspritzdüse nach Anspruch 1, **dadurch gekennzeichnet, dass** das Versorgungsvolumen (34) mit Kraftstoff gefüllt ist.

3. Einspritzdüse nach einem der vorhergehenden Ansprüche, **dadurch gekennzeichnet, dass** eine Kugel (28) zwischen dem Ausgleichskolben (30) und dem Piezo-Aktor (20) angeordnet ist, die einen Toleranzausgleich zwischen dem Ausgleichskolben (30) und dem Piezo-Akton (20) ermöglicht.

## Claims

1. Fuel injection nozzle having a nozzle body (10), a nozzle needle (12) which is moveable in the nozzle body, a piezoelectric actuator (20) which is connected to the nozzle needle (12), and a compensating piston (30) against which the piezoelectric actuator (20) is supported and which projects into a compensating chamber (32) which is filled with a fluid, with the compensating chamber (32) being connected exclusively to a supply volume (34) by means of an inlet with a small cross section, and with a spring (36) being provided between the nozzle body (10) and the compensating piston (30), which spring (36) acts on the compensating piston (30) towards the piezoelectric actuator (20),
**characterized**
**in that** the nozzle needle (12) is inwardly opening and is acted on by the spring (36) into its closed position, and in that the supply volume (34) is at the pressure of the fuel to be injected.

2. Injection nozzle according to Claim 1, **characterized in that** the supply volume (34) is filled with fuel.

3. Injection nozzle according to one of the preceding claims, **characterized in that** a ball (28) is arranged between the compensating piston (30) and the piezoelectric actuator (20), which ball (28) permits tolerance compensation between the compensating piston (30) and the piezoelectric actuator (20).

## Revendications

1. Injecteur de carburant comportant un corps d'injecteur (10), une aiguille d'injecteur (12) coulissant dans le corps d'injecteur, un actionneur piézo-électrique (20) relié à l'aiguille d'injecteur (12) et un piston d'équilibrage (30) contre lequel s'appuie l'actionneur piézo-électrique (20) et qui pénètre dans une chambre d'équilibrage (32) remplie d'un fluide, cette chambre (32) communiquant exclusivement avec un volume d'alimentation (34) par une arrivée de faible section et un ressort (36) qui sollicite le piston d'équilibrage (30) contre l'actionneur piézo-électrique (20) est prévu entre le corps d'injecteur (10) et le piston d'équilibrage (30),
**caractérisé en ce que**
l'aiguille d'injecteur (12) s'ouvre vers l'intérieur et elle est sollicitée vers sa position de fermeture par le ressort (36) et
le volume d'alimentation (34) est à la pression de carburant à injecter.

2. Injecteur selon la revendication 1,
**caractérisé en ce que**
le volume d'alimentation (34) est rempli de carburant.

3. Injecteur selon l'une quelconque des revendications précédentes,
**caractérisé par**
une bille (28) entre le piston d'équilibrage (30) et l'actionneur piézo-électrique (20) compense les tolérances entre le piston d'équilibrage (30) et l'actionneur piézo-électrique (20).
